# EUROPÄISCHE PATENTSCHRIFT

(11) **EP 0 610 572 B1**
(45) Veröffentlichungstag und Bekanntmachung des Hinweises auf die Patenterteilung: **12.03.1997**
(21) Anmeldenummer: 93119909.5
(22) Anmeldetag: 10.12.1993
(51) Int. Cl.: F04D 1/06, F04D 29/18, F04D 29/44

(54) **Aggregat zum Fördern von Waschflüssigkeit aus einem Vorratstank zu einer auf eine Scheibe eines Kraftfahrzeuges gerichteten Waschdüse**
Assembly for pumping washing liquid from a tank to a spray nozzle of a motorvehicle
Ensemble de pompage de liquide de lavage d'un réservoir à un gicleur de véhicule automobile

(30) Priorität: 09.01.1993 DE 4300407
(43) Veröffentlichungstag der Anmeldung: 17.08.1994
(73) Patentinhaber: ROBERT BOSCH GMBH, 70442 Stuttgart (DE)
(72) Erfinder: Weickenmeier, Klaus, Dipl.-Ing., D-76275 Ettlingen (DE); Heier, Christoph, Dipl.-Ing., D-76473 Iffezheim (DE)

(56) Entgegenhaltungen:
- DE-A- 2 034 489
- DE-A- 2 735 508
- FR-A- 2 322 273
- FR-A- 2 462 594

## Beschreibung

### Stand der Technik

Die Erfindung geht aus von einem Förderaggregat nach der Gattung des Hauptanspruchs. Es ist schon ein Förderaggregat bekannt (DE-OS 27 35 508), bei dem die Pumpe lediglich eine als Strömungspumpe einstufig ausgebildete Förderpumpe aufweist. Unter Berücksichtigung eines aus Kostengründen noch maximal vertretbaren Konstruktions- und Fertigungsaufwands erreicht die bekannte Strömungspumpe einen maximalen Förderdruck von etwa 2,5 bar, was in vielen Fällen erst nach wiederholter Betätigung der Waschanlage zu einer ordnungsgemäßen Reinigung der Scheibe führt. Es wird dabei aber eine unerwünscht große Menge der nur begrenzt zur Verfügung stehenden Waschflüssigkeit verbraucht.

Aus der DE-OS 20 34 489 ist eine zweifstufige Kreiselpumpe bekannt, bei der die beiden Förderglieder der ersten und zweiten Pumpstufe auf einer gemeinsamen Achse angeordnet sind, die sich durch eine Öffnung in einen einen Umlenkkanal aufweisenden Einsatz erstreckt. Die Laufräder sind mittels einer Verschraubung auf der Achse befestigt und werden formschlüssig vom Einsatz aufgenommen.

### Vorteile der Erfindung

Das erfindungsgemäße Förderaggregat mit den Merkmalen des Hautanspruchs hat den Vorteil, daß dessen 2-stufige Pumpe einen Förderdruck von ca. 5 bar erreicht, so daß eine intensive Reinigung der Scheibe rasch und mit einer geringen Menge an Waschflüssigkeit erzielt wird.

Durch die in den Unteransprüchen aufgeführten Maßnahmen sind vorteilhafte Weiterbildungen und Verbesserungen des im Hauptanspruch angegebenen Förderaggregats möglich.

### Zeichnung

Ein Ausführungsbeispiel der Erfindung ist in der Zeichnung dargestellt und in der nachfolgenden Beschreibung näher erläutert. Es zeigen Figur 1 eine unmaßstäbliche Prinzipdarstellung einer Waschanlage mit einem erfindungsgemäßen Förderaggregat, Figur 2 ein zum Förderaggregat gehörendes Multifunktionsbauelement in Ansicht, im Längsschnitt und im Schnitt entlang der Schnittlinie dargestellt, Figur 3 ein zur Förderpumpe gehörendes Förderglied in Ansicht und Draufsicht, Figur 4 das Förderglied der Vorförderpumpe im Schnitt und in verschiedenen Ansichten und Figur 5 die Förderglieder der Förderpumpe und der Vorförderpumpe, wobei das Förderglied der Vorförderpumpe auf einen Ansatz des Förderglieds der Förderpumpe gesteckt ist.

### Beschreibung des Ausführungsbeispiels

Eine in Figur 1 dargestellte Waschanlage weist einen Vorratstank 10 für Waschflüssigkeit auf, in den eine Saugleitung oder ein Saugrohr 12 eines Förderaggregats 14 eintaucht. Das Förderaggregat weist einen elektrischen Antriebsmotor 16 auf, der in einem Aggregatgehäuse 18 untergebracht ist. Das Aggregatgehäuse 18 ist von der Ankerwelle 20 des Antriebsmotors 16 durchdrungen. Das freie Ende der Ankerwelle 20 ragt in eine Pumpkammer 22, welche zu einer Förderpumpe 24 gehört. An dem Gehäuse 18 ist ein Pumpengehäuse 26 angebracht, an welches die Saugleitung 12 als Saugstutzen angeformt ist. Mit dem freien Ende der Ankerwelle 20 ist ein Förderglied 28 drehfest verbunden, das bei laufendem Elektromotor 16 in der Pumpkammer 22 umläuft. Wie insbesondere aus Figur 3 ersichtlich ist, ist das Förderglied 28 als Flügelrad ausgebildet und es weist einen zentralen Ansatz 30 auf, der sich in den Saugstutzen 12 hineinerstreckt. Der Ansatz 30 sorgt für ein gutes Ansaugverhalten der Pumpe. Weiter hat das Förderglied 28 einen zentralen, kegelig ausgeformten, zum Ansatz 30 auslaufenden Bereich 31, dessen größter Durchmesser sich im Bereich der Flügel 29 befindet. Aus Figur 1 ist weiter ersichtlich, daß auf den Ansatz 30 des Förderglieds 28 ein zweites als Flügelrad ausgebildetes Förderglied 32 aufgesteckt ist. Dies ist besonders deutlich aus Figur 5 entnehmbar. Das Förderglied 32 gehört zu einer Vorförderpumpe 34, deren Vorpumpenkammer 36 sich innerhalb des Gehäuses 26 befindet. Weiter weist das Aggregat 14 einen Druckstutzen 38 auf, der leitend mit der Pumpkammer 22 der Förderpumpe 24 verbunden ist. An den Druckstutzen 38 ist eine Druckleitung 40 angeschlossen, welche vom Förderaggregat 14 zu einer Waschdüse 42 führt, deren Spritzstrahl beim Ausführungsbeispiel auf die Abdeckscheibe 44 eines Scheinwerfers 46 gerichtet ist, der zu einem nicht näher dargestellten Kraftfahrzeug gehört. Abweichend von dem beschriebenen führungsbeispiel ist es jedoch auch denkbar, eine oder mehrere solcher Waschdüsen auch auf andere Scheiben, beispielsweise auf die Frontscheibe oder die Heckscheibe eines Kraftfahrzeuges zu richten. Wie Figur 1 weiter zeigt, werden die Pumpkammer 22 und die Vorpumpenkammer 36 durch eine Trennwand 48 voneinander getrennt. Die Trennwand 48 gehört zu einem einstückig ausgebildeten Multifunktionselement 50, dessen Aufbau besonders der Figur 2 zu entnehmen ist. Die zum Multifunktionselement 50 gehörende Trennwand 48 ist im wesentlichen scheibenförmig ausgebildet und sie verschließt die Pumpkammer 22 der Förderpumpe 24 in Achsrichtung gesehen auf der vom Antriebsmotor 16 abgewandten Seite. An der von dem Antriebsmotor 16 abgewandten Stirnfläche 52 der Trennwand 48 sind im wesentlichen radial verlaufende Leitrippen 54 angeordnet, welche ein im wesentlichen scheibenförmiges Strömungs-Leitelement 56 tragen. Der Durchmesser des Strömungs-Leitelement 56 ist kleiner als der im wesentlichen kreisförmige Durchmesser der Vorpumpenkammer 36. Die Leitrippen 54 halten das Strömungs-Leitelement 56 mit Abstand von der Trennwand 48. Die von der Trennwand abgewandte Stirnfläche 58 des Strömungs-Leitelement 56 begrenzt die Vorpumpenkammer 36 auf ihrer dem Antriebsmotor 16 zugewandten Seite. Auf der vom Antriebsmotor 16 abgewandten Seite wird die Vorpumpenkammer 36 durch das Gehäuse 26 begrenzt. Sowohl die Trennwand 48 als auch das Strömungs-Leitelement 56 weisen Zentralbohrungen 60 und 62 auf, durch welche sich der Ansatz 30 des Förderglieds 28 hindurcherstreckt. Zwischen dem Strömungs-Leitelement 56 und der Trennwand 48 ergibt sich somit ein Überströmkanal 64, der sich im Bereich der Zentralbohrung 60 der Trennwand 48 weitererstreckt und in die Pumpkammer 22 der Förderpumpe 24 mündet. Wie insbesondere die Figuren 3 und 5 zeigen, hat der Ansatz 30 des Förderglieds 28 einen kreuzförmigen Querschnitt, auf den das Förderglied 32 der Vorförderpumpe 34 aufgesteckt wird. Dazu weist das Förderglied 32 einen zentralen, kreuzförmigen Durchbruch 66 auf, so daß eine ordnungsgemäße Drehmitnahme sichergestellt ist. Aus Figur 5 ist weiter ersichtlich, daß die beiden Förderglieder 28 und 32 so montiert sind, daß die Flügel 29 bzw. 33 der als Flügelräder ausgebildeten Förderglieder 28 bzw. 32 zueinander um 45° gedreht sind, so daß die Flügel des einen Flügelrades in Richtung der Drehachse gesehen zwischen den Flügeln des anderen Flügelrades liegen. Es ist somit dargelegt, daß beide Förderpumpen als Strömungspumpen ausgebildet sind. Aus Figur 1 ist schließlich noch ersichtlich, daß die Gehäuse 18 und 26 so miteinander verbunden sind, daß die Vorpumpenkammer 36 bzw. der Überströmkanal 64 durch die Trennwand 48 begrenzt werden, welche ihrerseits an dem Gehäuse 18 abgestützt festgehalten ist.

Die Wirkungsweise des Förderaggregats wird im folgende näher erläutert:

Wenn der Antriebsmotor 16 eingeschaltet ist und die Ankerwelle 20 das Förderglied 28 der Förderpumpe 24 umlaufend antreibt, wird gleichzeitig auch das Förderglied 32 der Vorförderpumpe 34 umlaufend angetrieben. Dadurch wird Waschflüssigkeit aus dem Vorratstank 30 in Richtung der Pfeile 70 in den Saugstutzen 12 gesaugt, wo sie durch das Förderglied 32 beschleunigt und entsprechend den Pfeilen 72 nach außen getrieben wird. Danach verläßt die Waschflüssigkeit die Vorpumpenkammer 36, in Richtung der Pfeile 74, wo sie das Strömungs-Leitelement 56 umströmt und auf auf dessen von dem Förderglied 32 abgewandten Seite in den Überströmkanal 64 gelangt. Dort ist die Waschflüssigkeit von den Leitrippen 54 geführt, so daß sie den Pfeilen 76 folgend über die Bohrung 60 in die Pumpkammer 22 der Förderpumpe 24 gelangt. Von dort aus wird die Waschflüssigkeit in den Druckstutzen 38 gedrückt und über die Druckleitung der Waschdüse 42 zugeführt.

Wesentlich für die Funktion der Pumpe 31 ist, daß durch den kegelig ausgeformten Bereich 31 des Förderglieds 28 in Verbindung mit der Öffnung 62 der Multifunktionselements 50, eine Abdichtung zwischen 1. und 2. Stufe der Pumpe erfolgt und somit eine interne Verlustströmung unterbunden wird (Fig. 1).

## Patentansprüche

1. Aggregat zum Fördern von Waschflüssigkeit aus einem Vorratstank (10) zu einer auf eine Scheibe (44) eines Kraftfahrzeuges gerichteten Waschdüse (42), mit einem elektrischen Antriebsmotor (16), der mit einer Förderpumpe (24) verbunden ist, die ein mit der Ankerwelle (20) des Elektromotors (16) wirkverbundenes, in einer Pumpkammer (22) umlaufendes Förderglied (28) aufweist und die Pumpkammer (22) über eine Saugleitung (12) mit dem Vorratstank (10) bzw. über eine Druckleitung (40) mit der Waschdüse (42) leitend verbunden ist, dadurch gekennzeichnet, daß in Strömungsrichtung (70, 72, 74, 76) der Waschflüssigkeit gesehen vor der Förderpumpe (24) eine als Strömungspumpe ausgebildete Vorförderpumpe (34) angeordnet ist, deren Förderglied (32) in einer Vorpumpenkammer (36) umläuft, welche durch einen Überströmkanal (64) mit der Pumpkammer (22) der Förderpumpe (24) leitend verbunden ist, daß zwischen der Pumpkammer (22) der Förderpumpe (24) und der Vorpumpenkammer (36) der Vorförderpumpe (34) eine Trennwand (48) angeordnet ist, die an die Kammern (22, 36) radial begrenzenden Gehäuseteilen 818, 26) anliegt und einen zum Überströmkanal (64) gehörenden, zentralen Durchbruch (60) hat, daß das als Flügelrad ausgebildete Förderglied (28) der Förderpumpe (24) einen sich der Strömungsrichtung der Waschflüssigkeit entgegengerichteten Ansatz (30) hat und daß das Förderglied (28) einen von den Flügeln (29) zum Ansatz (30) konvergierenden kegeligen Ansatz (31) aufweist, der bei montierter Pumpe in einer Öffnung (62) eines Strömungs-Leitelementes (56) der Vorpumpenkammer (36) liegt.

2. Aggregat nach Anspruch 1, dadurch gekennzeichnet, daß die Förderpumpe (24) als Strömungspumpe ausgebildet ist.

3. Aggregat nach einem der Ansprüche 1 oder 2, dadurch gekennzeichnet, daß zwischen dem Förderglied (32) der Vorförderpumpe (34) und der diesem zugewandten Stirnfläche (52) der Trennwand (48) ein scheibenförmiges Strömungs-Leitelement (56) angeordnet ist, dessen Durchmesser kleiner ist als der Durchmesser der im wesentlichen kreisförmigen Vorpumpenkammer (36) und das mit Abstand von der Trennwand (48) fixiert ist.

4. Aggregat nach Anspruch 3, dadurch gekennzeichnet, daß das Strömungs-Leitelement (56) über im wesentlichen radial ausgerichtete Rippen (54) an der Trennwand (48) abgestützt gehalten ist.

5. Aggregat nach Anspruch 4, dadurch gekennzeichnet, daß die Rippen (54) einstückig mit der Trennwand (48) und mit dem Strömungs-Leitelement (56) verbunden sind.

6. Aggregat nach einem der Ansprüche 1 bis 5, dadurch gekennzeichnet, daß sich der Ansatz (30) durch Zentralbohrung (60, 62) in der Trennwand (48) und dem Strömungs-Leitelement (56) hindurcherstreckt und als Drehmitnahme für das Förderglied (32) der Vorförderpumpe (34) dient.

7. Aggregat nach Anspruch 6, dadurch gekennzeichnet, daß das als Flügelrad ausgebildete Förderglied (32) der Vorförderpumpe (34) auf den Ansatz (30) aufgesteckt ist.

## Claims

1. Unit for delivering washer liquid from a supply tank (10) to a washer nozzle (42) which is directed onto a window (44) of a motor vehicle, having an electric drive motor (16) which is connected to a. delivery pump (24) which has a delivery member (28) which is operatively connected to the armature shaft (20) of the electric motor (16) and rotates in a pumping chamber (22), and the pumping chamber (22) is connected for channelling action to the supply tank (10) via a suction line (12) and to the washer nozzle (42) via a pressure line (40), characterized in that an initial delivery pump (34), which is designed as a flow pump, is arranged upstream of the delivery pump (24), as seen in the flow direction (70, 72, 74, 76) of the washer liquid, and the delivery member (32) of said initial delivery pump rotates in an initial pump chamber (36) which is connected for channelling action to the pumping chamber (22) of the delivery pump (24) via an overflow duct (64), in that a partition wall (48) is arranged between the pumping chamber (22) of the delivery pump (24) and the initial pump chamber (36) of the initial delivery pump (34) and rests against housing parts (18, 26), bounding the chambers (22, 36) radially and has a central through-passage (60) belonging to the overflow duct (64), in that the delivery member (28), which is designed as an impeller, of the delivery pump (24) has an extension (30) which is directed counter to the flow direction of the washer liquid, and in that the delivery member (28) has a conical extension (31) which converges in the direction from the blades (29) to the extension (30) and, when the pump has been assembled, is located in an opening (62) of a flow-channelling element (56) of the initial pump chamber (36).

2. Unit according to Claim 1, characterized in that the delivery pump (24) is designed as a flow pump.

3. Unit according to one of Claims 1 or 2, characterized in that a disc-shaped flow-channelling element (56) is arranged between the delivery member (32) of the initial delivery pump (34) and the end surface (52), facing said delivery member, of the partition wall (48) and has a diameter smaller than the diameter of the essentially circular initial pump chamber (36) and is fixed at a distance from the partition wall (48).

4. Unit according to Claim 3, characterized in that the flow-channelling element (56) is supported on the partition wall (48) via essentially radially aligned ribs (54).

5. Unit according to Claim 4, characterized in that the ribs (54) are connected integrally to the partition wall (48) and to the flow-channelling element (56).

6. Unit according to one of Claims 1 to 5, characterized in that the extension (30) extends through central bores (60, 62) in the partition wall (48) and the flow-channelling element (56) and serves as a rotary driver for the delivery member (32) of the initial delivery pump (34).

7. Unit according to Claim 6, characterized in that the delivery member (32), which is designed as an impeller, of the initial delivery pump (34) is fitted onto the extension (30).

## Revendications

1. Ensemble de pompage de liquide de lavage, d'un réservoir (10) vers une buse ou gicleur de lave-glace (42) dirigé sur une glace (44) d'un véhicule automobile, avec un moteur électrique d'entraînement (16) qui est relié à une pompe de refoulement (24) présentant un organe de refoulement (28) relié de façon opérationnelle à l'arbre d'induit (20) du moteur électrique (16), et qui tourne dans une chambre de pompe (22), cette chambre de pompe (22) étant reliée, par l'intermédiaire d'une conduite d'aspiration (12), au réservoir (10) ou par l'intermédiaire d'une conduite sous pression (40) au gicleur de lave-glace (42),
caractérisé en ce que
en regardant dans le sens de l'écoulement (70, 72, 74, 76) du liquide de lavage, on dispose avant la pompe de refoulement (24) une pompe de pré-refoulement (34) constituée comme une pompe de circulation, dont l'organe de refoulement (32) tourne dans une chambre de prépompage (36) reliée par un canal de trop plein (64) à la chambre de pompe (22) de la pompe de refoulement (24), en ce qu'entre la chambre (22) de la pompe de refoulement (24) et la chambre de prépompage (36) de la pompe de pré-refoulement (34), on dispose une cloison de séparation (48) qui est adjacente aux parties du carter (18, 26) qui délimitent radialement les chambres (22, 36) et comporte un ajour central (60) faisant partie du canal de trop-plein (64), en ce que l'organe de refoulement (28) de la pompe de refoulement (24), constitué sous la forme d'une roue à ailettes, a un appendice (30) orienté en sens opposé au sens d'écoulement du liquide de lavage, et en ce que l'organe de refoulement (28) présente un appendice (31) en forme de cône qui converge vers l'appendice (30) à partir des branches d'ailettes (29), appendice (31) qui, quand la pompe est montée, se trouve dans une ouverture (62) d'un élément de guidage d'écoulement (56) de la chambre de prépompage (36).

2. Ensemble selon la revendication 1,
caractérisé en ce que
la pompe de refoulement (24) est constituée sous la forme d'une pompe de circulation.

3. Ensemble selon les revendications 1 ou 2,
caractérisé en ce qu'
entre l'organe de refoulement (32) de la pompe de pré-refoulement (34) et la face frontale (52) de la cloison de séparation (48) qui est tournée vers celui-ci, on dispose un élément de guidage d'écoulement (56) en forme de disque, dont la circonférence est plus petite que la circonférence de la chambre de prépompage (36) de forme sensiblement circulaire, et qui est fixé à une certaine distance de la cloison de séparation (48).

4. Ensemble selon la revendication 3,
caractérisé en ce que
l'élément de guidage d'écoulement (56) est maintenu en prenant appui, par l'intermédiaire de nervures (54) orientées sensiblement radialement, sur la cloison de séparation (48).

5. Ensemble selon la revendication 4,
caractérisé en ce que
les nervures (54) sont reliées d'une seule pièce à la cloison de séparation (48) et à l'élément de guidage d'écoulement (56).

6. Ensemble selon l'une des revendications 1 à 5,
caractérisé en ce que
l'appendice (30) passe à travers l'alésage central (60, 62) formé dans la cloison de séparation (48) et l'élément de guidage d'écoulement (56) et sert de moyen d'entraînement en rotation pour l'organe de refoulement (32) de la pompe de pré-refoulement (34).

7. Ensemble selon la revendication 6,
caractérisé en ce que
l'organe de refoulement (32), constitué sous la forme d'une roue à ailettes, de la pompe de pré-refoulement (34), est enfilé sur l'appendice (30).
